# EUROPÄISCHE PATENTSCHRIFT

(11) **EP 0 384 209 B1**
(45) Veröffentlichungstag und Bekanntmachung des Hinweises auf die Patenterteilung: **15.12.1993**
(21) Anmeldenummer: 90102292.1
(22) Anmeldetag: 06.02.1990
(51) Int. Cl.: G08B 17/11

(54) **Verfahren zum Betrieb eines Ionisationsrauchmelders und Ionisationsrauchmelder**
Method for the operation of an ionization smoke detector, and ionization smoke detector
Procédé pour l'opération d'un détecteur de fumée à ionisation et détecteur de fumée à ionisation

(30) Priorität: 18.02.1989 DE 3904979
(43) Veröffentlichungstag der Anmeldung: 29.08.1990
(73) Patentinhaber: Beyersdorf, Hartwig, Dipl.-Ing., D-23568 Lübeck (DE)
(72) Erfinder: Beyersdorf, Hartwig, Dipl.-Ing., D-23568 Lübeck (DE)
(74) Vertreter: Patentanwälte Hauck, Graalfs, Wehnert, Döring, Siemons

(56) Entgegenhaltungen:
- CH-A- 572 644
- DE-A- 2 019 791
- FR-A- 2 274 982
- FR-A- 2 362 454

## Beschreibung

Die Erfindung bezieht sich auf ein Verfahren zum Betrieb eines Ionisationsrauchmelders nach dem Oberbegriff des Patentanspruchs 1.

Es ist bekannt, mit Hilfe einer offenen Ionisationskammer den ansteigenden Aerosolgehalt (Rauch) in der Luft zu detektieren. Ein radioaktives Element erzeugt in der Ionisationskammer einen Ionenstrom, der durch den sogenannten Kleinionenanlagerungseffekt bei Vorhandensein von Rauchaerosolen verringert wird. Herkömmliche Ionisationsrauchmelder lösen bei Über- bzw. Unterschreiten eines vorbestimmten Schwellwertes für den Ionenstrom bzw. eines dadurch hervorgerufenen Potentials (an der Meßelektrode) über die Meldelinie Alarm aus. Neuerdings werden zunehmend sogenannte Analogmelder verwendet (DE-AS 22 57 931, DE-OS 29 46 507, EP 0 070 449). Bei diesen wird in Abhängigkeit von dem Analogwert des jeweiligen Meßkammerstroms ein entsprechendes Signal für die Auswerteeinrichtung erzeugt.

Normalerweise besteht eine Brandmeldeanlage aus einer Vielzahl von Brandmeldern, die über Stromversorgungs- und Signalleitungen gruppenweise mit einer Brandmeldezentrale verbunden sind. Das Auswerten der Analogsignale erfordert für jeden Melder sowie seinen jeweiligen Meßwert ein zugeordnetes eindeutiges Kennungssignal. Um einen Brand möglichst unmittelbar zu erkennen, ist eine Abgabe von Analogsignalen in kurzen Zeitintervallen erforderlich. Da eine größere Anzahl von Brandmeldern üblicherweise an ein gemeinsames Kabel angeschlossen ist, kommt es zu einer großen Signalanhäufung. Ein sehr hochwertiges, aus jeweils einer Signalfolge bestehendes Melderkennungswort und ein den zugehörigen Analogwert enthaltendes Kennungsdatenwort sind ebenso wie ein hochwertiges Kabelnetz für eine sichere Übertragung zu der von den Meldern oft weit entfernten Zentrale zwingend erforderlich (EP 0 121 048 oder auch EP 0 070 449). In der Zentrale selbst ist ebenfalls ein relativ hoher Aufwand für die datentechnische Verarbeitung der vielen Signalfolgen erforderlich (EP 0 067 339).

Dieser Aufwand wird getrieben, um möglichst frühzeitig nicht auf einen Brand zurückführende Veränderungen des Meßkammerstroms zu erkennen und Fehlalarme zu vermeiden (DE-AS 22 57 931 oder DE-OS 29 46 507).

Abgesehen von klimatischen Einflüssen wie Temperatur, Druck usw. sowie von Alterungerscheinungen, insbesondere des radioaktiven Elements, wird der ordnungsgemäße Betrieb derartiger Rauchmelder durch Verschmutzungen beeinträchtigt, die naturgemäß stark variieren, je nachdem welcher Atmosphäre der Melder ausgesetzt ist. Es werden im wesentlichen zwei auf unterschiedlicher Verschmutzung beruhende schädliche Auswirkungen unterschieden. Überwiegt die Verschmutzung an der Isolation des die Meßelektrode tragenden Bauteils, so kommt es aufgrund von Leckströmen zu einer Verminderung der Ansprechempfindlichkeit oder gar zu einem Nichtansprechen. Um diesen Zustand rechtzeitig zu erfassen, sind bereits Lösungen vorgeschlagen worden (DE-PS 20 29 794, EP 0 033 888, DE-OS 30 04 753 oder DE-PS 20 04 584).

Überwiegt hingegen eine Verschmutzung des radioaktiven Elements, zum Beispiel aufgrund von Staubablagerungen, kommt es zu einer Verringerung des Meßkammerstroms aufgrund einer Verringerung der Bewegungsenergie bzw. der Ionisierungsfähigkeit der radioaktiven Strahlung; der Ionisationsrauchmelder wird auf Rauch empfindlicher. Bei unbemerkt fortschreitender Verschmutzung des radioaktiven Elements kommt es zu einem Fehlalarm, wenn nicht entsprechende Vorkehrungen getroffen werden.

Um diesen höchst kritischen Zustand eines Melders frühzeitig zu erkennen, sind bereits verschiedene Lösungen vorgeschlagen worden. Bei herkömmlich arbeitenden Schwellwertmeldern werden zum Beispiel eine oder mehrere zusätzliche Vorwarnschwellen vorgesehen, die bereits bei relativ geringer Kammerstromabnahme eine Auslösung bewirken (CH-PS 629 905 oder CH-PS 574 532). Um die Funktion der Ionisationsrauchmelder von der Zentrale aus überprüfen zu können bzw. die tatsächliche Ansprechempfindlichkeit oder präziser gesagt, die für eine Alarmauslösung an der Meßelektrode zu überwindende Spannungsdifferenz zu ermitteln, wurde auch bereits vorgeschlagen, die Spannung an der Außenelektrode der Meßkammer kontinuierlich oder schrittweise zu erhöhen (DE-PS 20 19 791, DE-PS 202 764 oder DE-PS 20 50 719). In der DE-OS 21 21 382 wird auch bereits vorgeschlagen, nur sich über längere Zeiträume erstreckende Veränderungen des Meßkammerstromes für eine Unterscheidung, ob Rauch oder zum Beispiel Schmutz die Ursache für eine Kammerstromänderung ist, auszuwerten. Äußerst langsame Veränderungen des Stroms werden dabei auf Schmutzeinwirkung zurückgeführt.Des weiteren wird in der letztgenannten Schrift auch der Einbau eines Strahlungsdetektors vorgeschlagen, mit dem die Radioaktivität direkt gemessen wird, um Veränderungen der Ionisierungsleistung unmittelbar feststellen zu können. In der gleichen Schrift wird auch der Einbau von Hilfselektroden beschrieben, um eine Erhöhung des Isolationsleckstroms eindeutiger erkennen bzw. kompensieren zu können.

Aus der EP 0 121 048 ist auch bekannt, jeden Ionisationsrauchmelder mit sogenannten Störpegeln auszurüsten.Hierbei werden zusätzliche Schwellen unterhalb der Alarmschwelle gebildet und zusätzlich ein überlagertes langzeitiges Driften berücksichtigt. Ein vergleichbares Verfahren ist auch bei Analogmeldern bekanntgeworden (EP 0 070 449).

Es ist ferner aus der EP 0 067 339 bekanntgeworden, durch schwankende Umgebungsbedingungen verursachte Veränderungen des Meßkammerruhestroms als Kriterium dafür heranzuziehen, ob sich der Melder überhaupt im ordnungsgemäßen Betriebszustand befindet.

Alle bisher bekanntgewordenen Verfahren weisen keinen Weg, der hinreichend sicher eine Unterscheidung zuläßt, ob Schmutzablagerungen auf dem radioaktiven Element oder schwebende Rauchaerosole die Ursache für eine Verringerung des Meßkammerstroms sind. Das Ansprechen eines Melders bei sogenannten Vorwarnschwellen erfordert eine unmittelbar durch eine Person durchzuführende Überprüfung, ob ein Schadensfeuer im Entstehen ist, d.h. es wird bei einem verantwortungsbewußten Betreiber eine umfangreiche Alarmorganisation ausgelöst. Zwar ist in der Vielzahl der Fälle eine Verschmutzung die Ursache für die Auslösung der Vorwarnschwelle, es besteht jedoch die Gefahr, daß dadurch die Aufmerksamkeit herabgesetzt oder zumindest eine große Verunsicherung heraufbeschworen wird. Brandmelder, die einen Alarm bei einer relativ langsamen Änderung des Meßkammerstroms unterdrücken, bergen in sich die Gefahr, daß sie langsam schwelende Brände sehr spät oder gar nicht erfassen. Eine sehr starke kurzzeitig auftretende Verschmutzung oder zum Beispiel eine Betauung der radioaktiven Strahler sind mit Hilfe dieser Verfahren von einer durch einen raschen Rauchanstieg bewirkten Stromänderung in der Meßkammer nicht zu unterscheiden.

Diese aufgezeigten Mängel weisen prinzipiell auch die bekannten Analogsysteme auf. Es können hierbei auch mit vergleichsweise hohem technischen Aufwand nur wenige der tatsächlich auftretenden Fehler, die durch Verschmutzung vorgetäuscht werden, erkannt werden. Bei den meisten Analogmelder betreffenden bekannten Lösungen wird entweder bei einer sehr langsamen Veränderung der Meßkammerstromwerte eine Verschmutzung oder Alterung unterstellt oder eine wenig aussagekräftige Auswertung der im Normalbetrieb vorkommenden Schwankungen des Meßkammerstroms vorgenommen.

Der Erfindung liegt die Aufgabe zugrunde, ein Verfahren zum Betrieb eines Ionisationsrauchmelders anzugeben, mit dem sicher erkannt werden kann, ob die Änderung des Meßkammerstroms einerseits durch den Eintritt von Rauchaerosolen oder andererseits durch Verschmutzung oder sonstige Beeinträchtigung der radioaktiven Quelle verursacht ist.

Diese Aufgabe wird erfindungsgemäß gelöst durch die Merkmale des Kennzeichnungsteils des Patentanspruchs 1.

Bei dem erfindungsgemäßen Verfahren wird von der Erkenntnis Gebrauch gemacht, daß der Meßkammerstrom bei einer Änderung der Feldstärke unterschiedliche Werte annimmt, abhängig davon, ob eine Stromverringerung zum Beispiel durch eine Verschmutzung und damit Teilabdeckung des radioaktiven Elements oder den Eintritt von Rauchaerosolen bedingt ist. Unabhängig vom Verschmutzungsgrad wird sich eine Meßkammer bei Änderung des Spannungsabfalls durch die Erhöhung oder die Erniedrigung der anliegenden Speisespannung anders verhalten als wenn sich in der Meßkammer schwebende Rauchaerosole befinden. Nach dem Anlagerungsgesetz von **Schweitler** (DE-AS 12 59 277) hängt nämlich die relative Änderung der Ionenkonzentration von der Verweilzeit der Ionen in einem betrachteten Volumenelement ab. Die Ionenverweilzeit hängt jedoch ihrerseits von der elektrischen Feldstärke ab. Mit anderen Worten, mit zunehmender Feldstärke in der Ionisationskammer ist die relative Änderung des Meßkammerstroms bei gleicher Rauchdichte immer geringer. Bei gleicher Rauchdichte kommt es bei geringeren Feldstärken (z.B. von einigen V/cm) zu einer prozentual größeren Verminderung des Kammerstroms verglichen mit der Verminderung bei höheren Feldstärken. Ursache ist die Anlagerungsfähigkeit an Aerosole, die mit zunehmender Feldstärke kleiner wird.

Aufgrund der oben beschriebenen Erkenntnis ist eine Vielzahl von Ausgestaltungen des erfindungsgemäßen Verfahrens möglich. Es kann sowohl bei einem aus einer oder zwei Ionisationskammern bestehenden Anordnung als auch bei einem mit Schwellwerten oder Analogwerten arbeitenden System angewendet werden. Eine relativ einfache Ausgestaltung der Erfindung kann wie folgt arbeiten.

Bei einer ungesättigten Ionisationskammer, die in einem für den Anlagerungsvorgang von Ionen an Rauchaerosolen günstigen Feldstärkenbereich von einigen Volt/cm arbeitet, wird bei Erreichen einer vorgegebenen Änderung des Meßkammerstroms eine definierte Änderung der Feldstärke vorgenommen. Sind Rauchaerosole Ursache für die Auslösung der Feldstärkenveränderung, so wird sich der dem Anlagerungsgesetz entsprechende neue (veränderte) Kammerstrom einstellen. Ist zum Beispiel die Feldstärke deutlich erhöht worden, so ist sie für die Ionenanlagerung nicht mehr optimal, und es wird sich ein entsprechend geringerer Wert für den Kammerstrom einstellen. Ist hingegen eine Schmutzablagerung oder ein Feuchtigkeitsfilm auf dem radioaktiven Präparat die Ursache für die Kammerstromänderung, so wird sich bei sonst gleichen Voraussetzungen im Falle einer Feldstärkenerhöhung eine wesentlich stärkere Veränderung des Ionisationsstroms ergeben. Aufgrund der Auswertung der bei den verschiedenen Feldstärken auftretenden Kammerstromwerte ist eine Entscheidung möglich, ob ein Feueralarm auszulösen oder ob zum Beispiel bei dem betreffenden Brandmelder lediglich eine Reinigung erforderlich ist. Eine Fehlalarmierung aufgrund verschmutzter oder betauter radioaktiver Strahler kann durch die Erfindung vermieden werden.

Das erfindungsgemäße Verfahren erlaubt ferner, eine Feldstärkenveränderung in bestimmten Zeitintervallen, um bereits eine geringe Verschmutzung feststellen zu können und ggf. eine entsprechende Korrektur der Ansprechempfindlichkeit auf Rauch zu veranlassen. Hierbei ist die Anwendung des Verfahrens sowohl in analog arbeitenden Ionisationsrauchmeldern als auch in solchen möglich, die als Schwellwertmelder arbeiten. So kann die Feldstärkenumschaltung und die Auswertung auch erst nach Erreichen einer oder mehrerer unterschiedlich starker Veränderungen des Kammerstroms ausgelöst werden. Je nach Stärke der festgestellten Verschmutzung kann dann entweder eine Korrektur der Alarmschwelle bei geringer Verschmutzung oder ab einem bestimmten Verschmutzungsgrad eine Wartungsanforderung ausgelöst bzw. bei starker Verschmutzung auch der Ausfall des Brandmelders signalisiert werden. Mit Hilfe des erfindungsgemäßen Verfahrens können auch unterschiedlich starke Rauchdichten erkannt werden, um entsprechende Vorwarnungs- und Alarmmeldungen auszulösen. Das Erkennen unterschiedlich starker Rauchdichten ist jedoch auch im Stand der Technik bekannt.

Geht man von einer für die Rauchanlagerung günstigen Feldstärke aus, wird sich bei einer Erhöhung der Feldstärke bei Anwesenheit von Rauch, wie beschrieben, eine verhältnismäßig kleinere Veränderung des Ionenkammerstroms einstellen als wenn Schmutzablagerungen auf dem radioaktiven Element die Ursache für das Erreichen der ursprünglichen Kammerstromänderung sind. Führt man jedoch unter gleichen Ausgangsbedingungen eine Herabsetzung der Feldstärke durch, so führt Rauch zu einer stärkeren Kammerstromänderung als eine Schmutzablagerung auf dem Meßkammerstrahler.

Für die Durchführung des erfindungsgemäßen Verfahrens ist erforderlich, daß die Kennlinie in der Meßkammer (Kammerstrom im Verhältnis zur Kammerspannung) zumindest punktweise bekannt ist (sind). Um die Änderung des Potentials bei mindestens einer weiteren Feldstärke zu bestimmen, kann zum Beispiel auf einen Potentialwert Bezug genommen werden, den die Meßkammer im Neuzustand hat. Die Bezugswerte können zum Beispiel durch Messung der neuen Ionisationskammer bzw. aus deren Daten unmittelbar abgeleitet werden.

Bei entsprechend günstigem Verlauf der Kennlinie reicht unter Umständen die Messung des Potentials bei nur einer zweiten Feldstärke aus, um eine Aussage zu machen, ob die gemessene Potentialänderung auf das Vorhandensein von Rauchaerosolen oder durch Schmutzablagerungen des radioaktiven Strahlers bedingt ist. Vorzugsweise erfolgt eine Messung der Potentiale an der Meßelektrode für mindestens eine Feldstärke oberhalb und mindestens eine Feldstärke unterhalb der ersten Feldstärke (Betriebsfeldstärke), um eine sichere Auswertung vornehmen zu können. Wie bereits erwähnt, kann die Prüfung eines Ionisationsrauchmelders auf Verschmutzung zum Beispiel dann eingeleitet werden, wenn eine Kammerstromabnahme und damit Potentialerhöhung stattgefunden hat. Alternativ kann die Prüfung nach einem festen Zeitprogramm erfolgen, was vor allem dann von Vorteil ist, wenn, wie in analog arbeitenden Systemen, die Auswertung der Daten nicht in den einzelnen Rauchmeldern, sondern in einer Zentrale durchgeführt wird.

Eine Möglichkeit, eine Messung bei einer anderen Feldstärke vorzunehmen, besteht erfindungsgemäß darin, der Prüfschaltung eine Umschaltvorrichtung zuzuordnen, die durch Anlegen unterschiedlicher Speisespannungen die Feldstärke in der Meßkammer ändert. Alternativ dazu kann vorgesehen werden, daß durch einen spezifischen Aufbau der Meßkammer in dieser ständig mindestens zwei unterschiedliche Feldstärkenbereiche gebildet werden. Hierfür sieht eine Ausgestaltung der Erfindung vor, daß die Meßkammer mindestens zwei Elektrodenpaare enthält, die an unterschiedliche Spannungen angeschlossen und die Meßelektroden beider Elektrodenpaare an die Prüfschaltungen angeschlossen sind. Alternativ kann die Meßkammer mindestens zwei getrennte, mit der Prüfschaltung verbundene Meßelektroden aufweisen sowie eine gemeinsame Gegenelektrode. Die Gegenelektrode weist zwei den Meßelektroden zugeordnete Elektrodenabschnitte auf, deren Abstände von den zugeordneten Meßelektroden unterschiedlich sind. Bei Erreichen einer vorgegebenen Spannungsdifferenz gegenüber dem Normalzustand bei dem im kleineren Feldstärkenbereich arbeitenden Kammerbereich bzw. der ihm zugeordneten Meßelektrode ist bei Einwirkung durch Rauchaerosole auch in dem mit der höheren Spannung arbeitenden Bereich eine der Feldstärke entsprechende Spannungsdifferenz festzustellen. Ist hingegen eine Schmutzablagerung auf dem radioaktiven Element die Ursache für die Potentialänderung in dem einen Kammerbereich,so wird sich in dem anderen Bereich eine Spannungsänderung entsprechend deutlich einstellen. Eventuelle Abweichungen hängen bei der zuletzt genannten Konstruktion in erster Linie von der Ausgestaltung der Übergangsbereiche der Meßkammer, insbesondere der dort jeweils wirkenden Feldstärke ab.

Die Erfindung wird nachfolgend anhand von Zeichnungen näher beschrieben.
- Fig. 1: zeigt ein Strom-Spannungs-Diagramm eines Ionisationsrauchmelders für verschiedene Bedingungen.
- Fig. 2: zeigt ein ähnliches Diagramm wie Fig. 1 mit zusätzlichen Kennlinien.
- Fig. 3: zeigt ein ähnliches Diagramm wie die Figuren 1 und 2, jedoch bei Verwendung eines Ohm'schen Widerstands als Referenz für die Meßkammer.
- Fig. 4: zeigt im Schnitt eine Ionisationskammeranordnung nach der Erfindung mit unterschiedlichen Feldstärkebereichen.
- Fig.5: zeigt eine andere Ionisationskammeranordnung mit unterschiedlichen Feldstärkebereichen.
- Fig. 6: zeigt ein Blockschaltbild für den Betrieb eines Ionisationsrauchmelders nach der Erfindung.
- Fig. 7: zeigt detailliert den Funktionsablauf für die Steuer- und Auswertelogik des Blockschaltbilds nach Fig. 6.

Bevor auf die in den Zeichnungen dargestellten Einzelheiten näher eingegangen wird, sei vorangestellt, daß jedes der beschriebenen Merkmale für sich oder in Verbindung mit Merkmalen der Beschreibung von erfindungswesentlicher Bedeutung sein kann.

In Fig. 1 sind Kennlinien einer Kammernanordnung eines Ionisationsrauchmelders dargestellt, bei der eine für die Umgebungsluft frei zugängliche Ionisationsmeßkammer und eine abgeschlossene Ionisationsreferenzkammer, die jeweils ein radioaktives Element aufweisen, in Reihe geschaltet sind. Auf der Abzisse ist die Kammerspannung UK und auf der Ordinate der Kammerstrom IK aufgetragen.Die Kennlinien mit durchgezogener Linie stellen den Kennlinienverlauf der Meßkammer im Neuzustand MK (neu) und bei Vorhandensein von Rauch MK (Rauch) von vorgegebener gleichbleibender Dichte dar. Die strichpunktierten Kennlinien RK zeigen den Kennlinienverlauf der Referenzkammer. Die gestrichelte Kennlinie MK (verschmutzt) stellt einen Kenn-linienverlauf bei einer signifikanten Verschmutzung des radioaktiven Elements in der Meßkammer dar.

Ausgehend von einer normalen über beide Kammern anliegenden Spannung U_{N} stellt sich an der gemeinsamen Meßelektrode ein Spannungspotential entsprechend Schnittpunkt C ein. Wird während des Betriebes eine Potentialverschiebung an der Meßelektrode festgestellt, etwa um die Spannungsdifferenz X, so wird ein Schnittpunkt D erreicht. Erfindungsgemäß wird nun zum Aufbau einer anderen Feldstärke die Kammerspannung geändert, zum Beispiel durch Herunterschaltung auf den Spannungswert U_{P1}. Im Neuzustand der Meßkammer würde sich der Arbeitspunkt A an der Meßelektrode einstellen. Ist jedoch Rauch die Ursache für die Potentialänderung X gewesen, so gilt die abgesenkte Kennlinie MK (Rauch). Bei verringerter Kammernspannung wird sich mithin das Potential B an der Meßelektrode einstellen. Die Potentialdifferenz zwischen A und B beträgt a₁. Ist hingegen Schmutz auf dem radioaktiven Element für die Potentialänderdung X ursächlich gewesen, kommt die Meßkammerkennlinie MK (verschmutzt) zum Zuge,und es ergibt sich nunmehr ein Schnittpunkt K, d.h. es wird lediglich die Potentialdifferenz b₁ erreicht.

Wird hingegen nach dem Auftreten der Spannungsdifferenz X eine Umschaltung auf eine höhere Kammerspannung U_{P2} vorgenommen, würde sich im Neuzustand das Potential L an der Meßelektrode einstellen. Ist hingegen Rauch in der Kammer, ergibt sich der Schnittpunkt M, d.h. die Potentialdifferenz a₂. Diese kann nunmehr für die Raucherkennung ausgewertet werden. Ist jedoch ein verschmutzter Strahler die Ursache für die Potentialänderung X bei der Nennspannung gewesen, würde sich bei der höheren Prüfspannung der Schnittpunkt N ergeben. Diese große Potentialdifferenz b₂ stände für eine sichere Verschmutzungserkennung zur Verfügung. Die sehr großen Potentialdifferenzen ergeben sich dadurch, daß die Kennlinien bei der höheren Kammerspannung weitgehend im Sättigungsbereich liegen.

Bei der Herabsetzung der Kammerspannung auf kleinere auswertbare Potentialdifferenzen gegenüber der Nennspannung läßt sich jedoch sehr wohl bereits diskriminieren, ob Rauch oder Schmutz die Ursache für die Potentialerniedrigung bei Nennspannung gewesen sind. Bei der Erhöhung der Kammernspannung ergeben sich unter den hier gewählten Kennlinien- und Schnittpunktverläufen nicht nur jeweils höhere Potentialdifferenzen, sondern auch deutliche Unterschiede im Hinblick auf die Ursache der Kammerstromerniedrigung bzw. Potentialänderung. Man erkennt ferner, daß bei niedriger Kammerspannung das Verhältnis der Potentialdifferenzen a₁ zu b₁ größer als 1 ist. Demgegenüber ist bei einer höheren Prüfspannung als der Normalspannung das Verhältnis der Potentialdifferenzen a₂ zu b₂ kleiner als 1. Wird von einer mittleren normalen Kammerspannung ausgegangen, so wirkt sich eine Schmutzablagerung bei kleinerer Prüfspannung weniger stark als Rauch aus. Bei einer höheren Prüfspannung hingegen wirkt sich Schmutz wesentlich stärker als Rauch in der Meßkammer aus. Wie bereits erwähnt, ergeben sich bei Sättigungsverhältnissen der Kammern, insbesondere bei der gezeigten Prüfspannung U_{P2} große Potentialdifferenzen, die eine genaue Auswertung der jeweils herrschenden Rauchdichte ermöglichen bzw. eine klare Diskriminierung, ob eine Schmutzablagerung auf dem Strahler vorliegt.

Das Diagramm nach Fig. 2 gleicht weitgehend dem nach Fig. 1, es zeigt jedoch eine detailliertere Auswertungsmöglichkeit nach dem erfindungsgemäßen Verfahren. Die Vollinien MK (neu) und MK (Rauch) sowie die gestrichelte Linie MK (verschmutzt) entsprechen den nach Fig. 1. Eine zusätzliche Kennlinie charakterisiert die Meßkammer bei MK (wenig Rauch) bei vorgegebener gleicher Rauchdichte während der Messung. Eine zusätzliche Kennlinie MK (wenig Schmutz) charakterisiert die Meßkammer bei geringerer Schmutzablagerung auf dem radioaktiven Element. Der Verlauf der Referenzkammerkennlinien ist identisch mit dem nach Fig. 1.

Befindet sich relativ wenig Rauch in der Meßkammer, ergibt sich an der Meßelektrode die Potentialdifferenz y. Dies kann Anlaß sein, auf die höhere Prüfspannung U_{P2} umzuschalten. Ist Rauch die Ursache für die Potentialänderung y gewesen, so wird sich die Meßelektrodenspannung vom Schnittpunkt L zum Schnittpunkt P verlagern, was eine Potentialänderung d an der Meßelektrode bewirkt. Ist hingegen Schmutzablagerung die Ursache gewesen, so nimmt die Meßkammerkennlinie den geschilderten Verlauf MK (wenig Schmutz). Ausgehend von dem nach dem Auftreten der Potentialdifferenz y erreichten Schnittpunkt bei U_{N} verlagert sich das Potential von der Meßelektrode bei der Prüfspannung U_{P2} zum Schnittpunkt R. Die Potentialdifferenz von den Punkten L zu R erreicht nun statt der Differenz d bei Raucheinwirkung den größeren Wert f durch Schmutzeinwirkung. Die Potentialdifferenz d kann als eine Vorwarnung für geringen Rauch dienen, und bei Auftreten der Potentialdifferenz f kann diese als Hinweis für eine notwendig werdende Reinigung des Ionisationsmelders gewertet werden.

Nach erfolgter Auswertung kann die Kammerspannung wieder auf ihren Nennwert U_{N} zurückgeschaltet werden. Wird jedoch im Laufe des Betriebs die Potentialdifferenz an der Meßelektrode größer und erreicht zum Beispiel den Wert x, so erfolgt wiederum eine Umschaltung auf die höhere Prüfspannung U_{P2}. Nunmehr wird sich, wie bereits im Zusammenhang mit Fig. 1 beschrieben, bei Vorhandensein von Rauch die Potentialdifferenz a₂ für eine Alarmauswertung oder die Potentialdifferenz b₂ für die Schmutzablagerung einstellen. b₂ weist auf eine starke Verschmutzung des Melders hin und kann bei sehr großem Verschmutzungsgrad als Hinweis auf einen nicht mehr voll funktionsfähigen Rauchmelder gewertet werden.

Bei dem Diagramm nach Fig. 3 ist eine Kammernanordnung zugrunde gelegt, bei der die Ionisationsreferenzkammer durch einen Ohm'schen Widerstand ersetzt ist. Die durch den Punkt U_{N} gehende Widerstandsgerade schneidet die betriebsneue Meßkammerlinie in Punkt U. Wird durch Kammerstromänderung eine Potentialdifferenz z erreicht, erfolgt eine Umschaltung auf die niedrige Kammerspannung U_{P1}. Bei Raucheinwirkung ergibt sich nun der Schnittpunkt P mit der Kennlinie MK (Rauch). Es wird die Potentialdifferenz m₁ erreicht. Bei Schmutzeinwirkungen nimmt die Meßkammerkennlinie den gestrichelt gezeichneten Verlauf MK (verschmutzt). Die Widerstandsgerade bei U_{P1} schneidet die gestrichelt gezeichnete Meßkammerkennlinie im Punkt Q. Die Potentialdifferenz nimmt nunmehr den Wert r₁ an. Bei der Umschaltung auf eine höhere Prüfspannung U_{P2} ergibt sich bei Raucheinwirkung der Schnittpunkt T und die Potentialdifferenz m₂. Bei Schmutzeinwirkung hingegen verlagert sich das Meßelektrodenpotential zum Schnittpunkt S, und es wird die Potentialdifferenz r₂ gemessen. Gegenüber den in Fig. 1 erhaltenen Potentialdifferenzen sind die bei der Anordnung nach Fig. 2 ermittelten Differenzen kleiner, jedoch ist auch hier das Verhältnis m₁ zu r₁ größer als 1 (Prüfspannung U_{P1}). Das entsprechende Verhältnis m₂ zu r₂ ist bei der Prüfspannung U_{P2} kleiner als 1. Somit kann eine eindeutige Auswertung, ob Schmutz oder Rauch die Kammerstromveränderung bewirkt haben, vorgenommen werden.

Um eine sehr detaillierte und sichere Entscheidung über die Rauchdichte und den Verschmutzungsgrad zu treffen, kann es sinnvoll sein, zusätzlich auf eine Referenzkammer umzuschalten (Kennlinie RK). Nunmehr würden sich bei gleichen Kammerverhältnissen die Schnittpunkte L, M und N und dementsprechend die Potentialdifferenzen a₂ und b₂ für eine sehr genaue Auswertung anbieten.

Es kann auch mit Hilfe einer Widerstandskombination und ggf. einer Referenzkammer ein gezielter Kennlinienverlauf eingestellt werden, um Potentialdifferenzen zu erhalten, mit denen schwerpunktmäßig entweder eine Raucheinwirkung oder eine Schmutzeinwirkung bevorzugt ausgewertet werden.

Wie bereits erwähnt, kann die Auswertung, ob Rauch im Melder vorhanden ist oder eine Verschmutzung vorliegt, im Melder selbst oder an einer zentralen Stelle erfolgen. Erfolgt die Auswertung an zentraler Stelle, kann es vorteilhaft sein, auch einen Wechsel der Kammerspannung für eine Änderung der elektrischen Feldstärke von zentraler Stelle aus durchzuführen, zum Beispiel durch linienweise Änderung der Versorgungsspannung. Wählt man jedoch eine Ausführung, bei der die Ionisationskammern und die Ausführung der Schaltung in einem gemeinsamen Gehäuse untergebracht sind, so ist es zweckmäßig, den Prüfvorgang mit jedem Melder abhängig von seinem jeweiligen Meßkammerzustand durchzuführen. Um nur bei einem bestimmten an der gleichen Meldelinie, d.h. Spannungsversorgungslinie arbeitenden Rauchmelder eine Prüfung automatisch durchführen zu können und die anderen Melder im Überwachungszustand zu belassen, wird zweckmäßigerweise eine Spannungsumschaltung bzw. Feldstärkenänderung nur in dem jeweils zu prüfenden Melder durchgeführt. Es versteht sich, daß in der elektronischen Schaltung des Melders die dafür erforderlichen Umschaltungsmöglichkeiten und die erforderlichen Auswerte- und Signalbausteine enthalten sind.

Das oben beschriebene Verfahren hat den Vorteil, daß es mit herkömmlich gestalteten Ionisationskammern durchgeführt werden kann. Kommt es hingegen darauf an, in sehr kurzer Zeit einen sich zum Beispiel sehr rasch entwickelnden Brand zu melden, ist der nachfolgend beschriebenen Anordnung der Vorzug zu geben.

In Fig. 4 ist eine Ionisationskammeranordnung 10 dargestellt, welche aus einer Meßkammer 11 und einer Referenzkammer 12 besteht. Die Referenzkammer 12 weist eine Referenzkammerelektrode 13 auf, und die Meßkammer 11 weist eine äußere Meßkammerelektrode 14 auf. Beiden Kammern 11, 12 ist eine äußere Meßelektrode 15 gemeinsam sowie eine innere Meßelektrode 16, die durch eine geeignete Isolierung 17 voneinander getrennt sind. Auf beiden Seiten der inneren Meßelektrode sind radioaktive Strahler angeordnet, wobei die Pfeile in den Kammern 11 und 12 die Reichweite der radioaktiven Strahlen andeuten sollen. Die Elektroden 13, 15 und 16 sind eben ausgebildet. Die Außenelektrode 14 hingegen ist gestuft napfförmig ausgebildet mit einem mittleren Abschnitt 18 und einem ringförmig darum verlaufenden Abschnitt 19, welche Abschnitte durch einen im wesentlichen axialen ringförmigen Wandabschnitt 20 miteinander verbunden sind.Dadurch wirkt die mittlere Meßelektrode 16 weitgehend mit dem mittleren Abschnitt 18 der äußeren Elektrode 14 zusammen und die äußere Meßelektrode 15 im wesentlichen mit dem äußeren ringförmigen Abschnitt 19 der äußeren Elektrode 14. Somit liegen in der Meßkammer 11 zwei Bereiche unterschiedlicher Feldstärken vor, die Übergangsfeldstärkenbereiche nicht mit einbezogen. An die äußere Elektrode 14 und die Referenzkammerelektrode 13 wird zum Beispiel eine Speisespannung von 12 Volt angelegt. Die Feldstärke im mittleren Bereich ist, wie erläutert, geringer als im äußeren Bereich, da die äußere Elektrode 14 bzw. der Abschnitt 19 einen geringeren Abstand hat zur äußeren Meßelektrode 15 als der mittlere Abschnitt 18 zur inneren Meßelektrode 16. Ist nun bei der Kammeranordnung nach Fig. 4 die Schmutzablagerung auf dem radioaktiven Strahler der Meßkammer 11 Ursache für eine Veränderung an der inneren Meßelektrode 16, die im Bereich der geringeren Feldstärke betrieben wird, so wird sich an der im Bereich der höheren Feldstärke arbeitenden äußeren Meßelektrode 15 ein abweichendes Potential einstellen. Zieht man die Fig. 1 sinngemäß zum Vergleich heran, und würde sich an der inneren Elektrode 16 das Potential vom Arbeitspunkt C zu D verschoben haben, so verschiebt sich dann an der äußeren Elektrode 15 das Potential L zum Punkt N. Bei diesem zur Verdeutlichung des Verfahrens herangezogenen Beispiel sind die durch die Potentialdifferenz zwischen den Meßelektroden fließenden Ausgleichsströme nicht berücksichtigt worden. Ist hingegen Rauch für die Potentialverringerung ursächlich, stellen sich an den Elektroden 15, 16 demgegenüber veränderte Werte ein, da sich die Anlagerung von Ionen an Rauchaerosole im Bereich kleinerer Feldstärke günstiger gestaltet als in den Bereichen größerer Feldstärke. Die in den Figuren 1 bis 3 dargestellten Verhältnisse lassen sich entsprechend anwenden.

Eine derartige Kammeranordnung hat den Vorteil, daß Zeitverzögerungen nach dem Umschalten auf eine oder mehrere unterschiedliche Feldstärken aufgrund der jeweiligen Einschwingvorgänge vermieden werden kann.

Die in Fig. 5 dargestellte Kammeranordnung 25 gleicht in wesentlichen Teilen der nach Fig. 4. Eine Meßkammer 26 und eine Referenzkammer 27 sind durch eine äußere Meßelektrode 28 und eine innere Meßelektrode 29, die durch eine Isolation 30 voneinander getrennt sind, radial auf Abstand gehalten. Die innere Meßelektrode 29 weist auf beiden Seiten jeweils einen radioaktiven Strahler auf, wobei die gezeigten Pfeile die Reichweite der Strahlung wiedergeben. Die Referenzkammer 27 weist eine Referenzkammerelektrode 31 auf, und die Meßkammer 26 weist eine äußere Elektrode auf, die von einer inneren Teilelektrode 32 und einer äußeren Teilelektrode 33 gebildet ist, die durch eine ringförmige Isolierung 34 voneinander isoliert sind. Die innere Teilelektrode 32 ist ebenfalls eben wie die Meßelektroden 28, 29 und die Referenzkammerelektrode 31. Ein Teil der äußeren Teilelektrode 33 ist ebenfalls eben, woran sich ein zylindrischer Abschnitt, der die Kammer 26 abschließt, anschließt. An die mittlere Teilelektrode 32 wird nun eine andere Spannung angelegt als an die äußere Teilelektrode 33, wodurch sich in der Meßkammer 26 zwei Bereiche unterschiedlicher Feldstärke ergeben - die Übergangsbereiche wiederum nicht mit einbezogen. Dabei ist die mittlere Meßelektrode 29 im wesentlichen der mittleren Teilelektrode 32 zugeordnet, während die ringförmige äußere Meßelektrode 28 der ringförmigen Teilelektrode 33 zugeordnet ist.

Angewendet auf das Beispiel nach Fig. 1, kann die Speisespannung U_{N} und die andere U_{P2} betragen. Bei Erreichen einer vorgegebenen elektrische Potentialverschiebung gegenüber dem Normalzustand bei dem im kleineren Feldstärkenbereich arbeitenden Kammerbereich bzw. der ihm zugeordneten Meßelektrode ist bei Einwirkung durch Rauchaerosole auch in dem mit der höheren Spannung U_{P2} arbeitendem Bereich eine der Feldstärke entsprechende elektrische Potentialverschiebung festzustellen. Ist hingegen eine Schmutzablagerung auf dem radioaktiven Element die Ursache für die Potentialänderung in dem einen Kammerbereich, so wird sich in dem anderen Bereich eine Spannungsänderung entsprechend deutlich einstellen.

Bei den Darstellungen der Fig. 4 und 5 wurde vorausgesetzt, daß im Neuzustand bei der normalen Betriebsspannung sich die inneren und äußeren Meßelektroden auf gleichem elektrischen Potential befinden. Dieses ist erzielbar durch eine entsprechende geometrische Dimensionierung der mit unterschiedlichen Feldstärken betriebenen Meßkammerbereiche, z.B. durch Wahl aufeinander abgestimmter Meßelektrodenflächen, Kammervolumina sowie auch durch die Anzahl der jeweils durch die radioaktive Strahlung gebildeten Ionenpaare in den beiden Meßkammerteilbereichen. Treten während des Betriebes durch Rauch- oder Schmutzeinwirkung unterschiedliche Potentiale an den beiden Meßelektroden auf, so kommt es zu einer entsprechenden Veränderung des elektrischen Feldbildes. Insbesondere im Bereich um die elektrische Isolation zwischen Teil-Meßelektroden wird dadurch das Fließen von Ausgleichsströmen begünstigt. Diese Ausgleichsströme führen zu einer Verminderung der Potentialdifferenzen und sind bei der Festlegung der Meßschwellen zu berücksichtigen.

In Fig. 6 ist schematisch eine herkömmliche Ionisationskammeranordnung 40 dargestellt, bestehend aus einer Meßkammer 41 und einer damit in Reihe geschalteten Referenzkammer 42, wobei die gemeinsame innere Elektrode oder Meßelektrode 43 zu beiden Seiten einen radioaktiven Strahler trägt. Die Kammeranordnung 40 liegt über einen Schalter 44 normalerweise an der normalen Betriebsspannung U_{N} (Block 45) oder einer Prüfspannung U_{P} (Block 46a). Über eine elektronische Schaltung 46, die vorzugsweise einen Feldeffekttransistor enthält, ist ein Komparator 47 an die Meßelektrode 43 angeschlossen. Im Komparator 47 sind vier Schwellwertstufen vorgesehen, nämlich Alarmschwellenwert 48, Schmutzschwellenwert 49, Vorwarnschwellenwert 50 und Testschwellenwert 51. An den Ausgang des Komparators 47 ist eine Steuer- und Auswertelogik 52 angeschlossen, von der ein Ausgang auf eine Vorwarnsignalstufe 53 für Rauch, einer auf eine Verschmutzungssignalstufe 54 und einer auf eine Alarmsignalstufe 55 geht.

Die gezeigte Schaltung arbeitet wie folgt. Während der normalen Betriebsspannung U_{N} sind nur geringe Feldstärken von wenigen Volt/cm für den Ionentransport in den Kammern 41 und 42 wirksam. Das sich an der Meßelektrode 43 einstellende Potential wird dem Komparator 47 zugeführt. Erreicht das Potential die Testschwelle 51, zum Beispiel Potential W in Fig. 2, erfolgt eine entsprechende Ansteuerung der Steuer- und Auswertelogik. Über diese wird der Schalter 44 betätigt und schaltet auf eine höhere Prüfspannung U_{P2} (46a) um.Stellt sich während der Prüfzeit bei der höheren Spannung bzw. der höheren elektrischen Feldstärke ein Potential R ein, spricht der Komparator mit seinem Schmutzschwellenwert an, und über die Steuer- und Auswertelogik wird ein Verschmutzungssignal in der Stufe 54 ausgelöst. Wird dieses Potential jedoch nicht erreicht, sondern Potential P, so wird über Komparator 47 die Vorwarnschwelle 50 erreicht und mit Hilfe der Steuer- und Auswertelogik 52 ein Vorwarnsignal über die Stufe 53 abgegeben, das besagt, daß eine geringe Rauchdichte vorliegt. Die Steuer- und Auswertelogik des Melders 40 wird in diesem Zustand belassen, um bei einem weiteren Rauchanstieg nach Erreichen der Alarmschwelle 48 unverzüglich Alarm auszulösen (Alarmsignalstufe 55). Wird indessen innerhalb einer vorgegebenen Zeit die Alarmschwelle nicht erreicht oder das Potential P wieder unterschritten (in Richtung Normalwert L), wird der Melder wieder auf seinen normalen Überwachungszustand mit der Speisespannung U_{N} zurückgeschaltet. Sollte jedoch das Testschwellenpotential W wieder erreicht werden, wird ein neuer Testzyklus ausgelöst.

Der Funktionsablauf der Steuer- und Auswertelogik 52 ist in Fig. 7 detaillierter dargestellt.Bei Erreichen der Testschwelle 51 (Fig. 6) wird ein Speicher 60 gesetzt und ein Steuersignal zum Schalter für die Spannungsumschaltung gegeben (Leitung 61). Um erst nach den durch die Spannungsumschaltung hervorgerufenen Einschwingvorgängen eine weitere Auswertung der Meßelektrodenpotentiale einzuleiten, tritt ein Verzögerungsglied Tᵥ₁ in Aktion, das mit der Schmutzschwelle 49 über die Leitung 62 verbunden ist. Ist nach Ablauf der Verzögerungszeit das der Verschmutzung entsprechende Signal (Potential R in Fig. 2) vorhanden, liegt an dem Gatter G1 als zweite UND-Bedingung auch ein der höheren Spannung U_{P2} entsprechendes Signal vom Speicher 60 an, so wird der die Verschmutzung signalisierende Ausgang 64 angesteuert und ein Verschmutzungssignal (Stufe 54; siehe auch Fig. 6) ausgelöst. Sollte nach Ablauf der Verzögerungszeit die Schwelle (Schmutz; Potential R in Fig. 2) nicht erreicht worden sein, so erhält ein Gatter G2 ein negiertes Signal. Des weiteren liegt auch am Gatter G2 ein die höhere Betriebsspannung kennzeichnendes Signal vom Speicher 60 an. Das Gatter G2 löst ein Verzögerungsglied Tᵥ₂ aus, dessen Zeitkonstante größer ist als vom Verzögerungsglied Tᵥ₁. Nach Ablauf der Zeit von Tᵥ₂ wird die Beobachtungszeit durch einen Timer Tᵥ₃ gestartet. Wird innerhalb der Beobachtungszeit die Alarmschwelle bei der höheren Prüfspannung erreicht, so sind die Bedingungen eines Gatters G3 erfüllt. Es erfolgt eine Ansteuerung des Alarmausgangs 65 und damit eine Auslösung des Alarmsignals (Stufe 55; siehe auch Fig. 6). Wird indessen während der Beobachtungszeit die Alarmschwelle nicht erreicht, liegt aber das auf geringe Rauchdichte zurückzuführendes Potential P an, so sind die Bedingungen für ein Gatter G4 erfüllt, und es wird der Vorwarnausgang 63 angesteuert und ein Vorwarnsignal ausgelöst (Stufe 53; siehe auch Fig. 6). Sollte dann während der Beobachtungszeit eine weitere Potentialverschiebung, durch Rauchanstieg verursacht, ausbleiben, so wird von der Verzögerungsstufe Tᵥ₃ ein Signal an ein Zeitglied Mᵥ gegeben. Dieses Zeitglied überbrückt die Einschwingvorgänge, die durch das Rücksetzen in den Überwachungszustand bei niedriger Versorgungsspannung auftreten. Gleichzeitig wird der Speicher 60 zurückgesetzt. Der Melder arbeitet wieder unter normalen Bedingungen. Wird jedoch die Testschwelle 51 wieder erreicht, so erfolgt ein neuer Prüfzyklus. Es versteht sich, daß bei einer erweiterten Prüfung gleichartig wirkende feiner gestufte Schwellenwerte verwendet werden können.

Für die Durchführung des Verfahrens ist es nicht erforderlich, daß jedem Ionisationsbrandmelder eine vollständige wie zuvor beschriebene Steuer-, Auswerte- und Signalelektronik einzeln zugeordnet ist. Zumindest ein Teil der besagten Elektronik kann sich in der Überwachungszentrale befinden, um entweder in vorgegebener Reihenfolge oder nach Erreichen vorgegebener Kammerstromänderungen zur verfahrungsgemäßen Auswertung mit dem jeweiligen zu überprüfenden Melder über Leitungen zusammengeschaltet zur werden.

## Patentansprüche

1. Verfahren zum Betrieb eines Ionisationsrauchmelders, der eine für die Umgebungsluft zugängliche, von einer radioaktiven Quelle ionisierbare Meßkammer (11; 26; 41) aufweist, die eine an Speisegleichspannung (45) angeschlossene erste Elektrode (18; 32) sowie eine Meßelektrode (16; 29; 43) besitzt, wodurch eine der Gleichspannung entsprechende, einen Ionenstrom erzeugende erste Feldstärke mit einer von der Beschaffenheit der radioaktiven Quelle und der Atmosphäre in der Meßkammer (11; 26; 41) abhängigen Feldstärkeverteilung herrscht, wobei das Potential der Meßelektrode (16; 29; 43) bzw. des Stroms zwischen den Elektroden (18; 32 bzw. 16; 29; 43) sich bei Raucheintritt in die Meßkammer (11; 26; 41) in Abhängigkeit von der Rauchdichte ändert und gemessen wird zwecks Erzeugung eines Rauchalarmsignals, wenn es einen ersten vorgegebenen Wert erreicht und wobei in der Meßkammer (11; 26; 41) wenigstens eine weitere Feldstärke zu Prüfzwecken erzeugt wird, wobei der bei der weiteren Feldstärke gemessene Potentialwert Aufschluß über eine Verschmutzung in der Meßkammer (11; 26; 41) gibt, gekennzeichnet durch folgende Verfahrensschritte:
a) die weitere Feldstärke wird so gewählt, daß sich bei Rauch einerseits nach dem Gesetz der Kleinionenanlagerung und bei Verschmutzung der radioaktiven Quelle andererseits eine deutlich unterschiedliche Feldstärkeverteilung oder ein deutlich unterschiedlicher Ionenenstrom einstellt und es wird wenigstens eine weitere Messung des Meßelektrodenpotentials oder des Ionenstroms durchgeführt,
b) der bei der weiteren Messung ermittelte Potential- oder Stromwert (Potential beim Punkt M oder N; B oder K; P oder R; Q oder P; S oder T) wird mit bekannten Meßwerten, die bezogen sind auf die Meßkammer im rauchlosen Zustand oder auf einen zuvor gemessenen bzw. rechnerisch ermittelten aktuellen Potential- oder Stromwert im rauchlosen oder annähernd rauchlosen Zustand (MK neu, Potential bei den Punkten A, C, L; 0, L, R; U) verglichen,
c) aus der Differenz oder dem Verhältnis der weiteren und der bekannten Meßwerte (a1, b1; a2, b2; x, y; d, f; m1, r₁, m2, r2) wird auf das Vorhandensein von Rauch in der Meßkammer (11; 26; 41) oder eine Verschmutzung der radioaktiven Quelle geschlossen.

2. Verfahren nach Anspruch 1, dadurch gekennzeichnet, daß bei einer erhöhten Feldstärke und einer verhältnismäßig großen Potential- bzw. Stromänderung (b2; f; r2) von einer Verschmutzung, bei einer verhältnismäßig kleinen Potential- bzw. Stromänderung (a2; d; m2) von Rauch in der Meßkammer (11; 26; 41) ausgegangen wird.

3. Verfahren nach Anspruch 1 oder 2, dadurch gekennzeichnet, daß bei einer verringerten Feldstärke und einer verhältnismäßig großen Potential- bzw. Stromänderung (a1; m1) Rauch, bei einer verhältnismäßig kleinen Potential- bzw. Stromänderung (b1; r1) Schmutz in der Meßkammer (11; 26; 41) angenommen wird.

4. Verfahren nach einem der Ansprüche 1 bis 3, dadurch gekennzeichnet, daß die Bestimmung des Potentials bzw. der Potentialänderung für die zweite Feldstärke erfolgt, wenn das Potential für die erste Feldstärke einen vorgegebenen Wert erreicht.

5. Verfahren nach einem der Ansprüche 1 bis 3, dadurch gekennzeichnet, daß die Bestimmung des Potentials bzw. der Potentialänderung für die zweite Feldstärke nach einem vorgegebenen Zeitprogramm erfolgt.

6. Verfahren nach einem der Ansprüche 1 bis 3, dadurch gekennzeichnet, daß eine Messung des Potentials an der Meßelektrode (15; 28; 43) bei mindestens einer zweiten Feldstärke spätestens dann eingeleitet wird, wenn das Meßpotential bei der ersten Feldstärke einen Alarmschwellenwert erreicht.

7. Verfahren nach einem der Ansprüche 1 bis 6, dadurch gekennzeichnet, daß die Potentiale an der Meßelektrode (15; 28; 43) für mindestens eine Feldstärke oberhalb und mindestens eine Feldstärke unterhalb der ersten Feldstärke (Betriebsfeldstärke) gemessen werden.

8. Ionisationsrauchmelder mit einer für die Umgebungsluft zugänglichen, von einer radioaktiven Quelle ionisierbaren Meßkammer (11; 26; 41), die eine an Speisegleichspannung (45) angeschlossene erste Elektrode (18; 32) sowie eine Meßelektrode (16; 29; 43) besitzt, zwischen denen eine der Gleichspannung entsprechende von der Beschaffenheit der radioaktiven Quelle und der Atmosphäre in der Meßkammer (11; 26; 41) abhängige, einen Ionenstrom erzeugende erste Feldstärke herrscht, wobei das Potential der Meßelektrode (16; 29; 43) bzw. der Ionenstrom zwischen den Elektroden (18; 32 bzw. 16; 29; 43) sich bei Raucheintritt in die Meßkammer (11; 26; 41) in Abhängigkeit von der Rauchdichte ändert und mittels einer Prüfschaltung gemessen wird zwecks Erzeugung eines Rauchalarmsignals, wenn das Potential bzw. der Strom einen ersten vorgegebenen Wert erreicht und mit der in der Meßkammer (11; 26; 41) eine zweite Feldstärke zwischen den Elektroden (19; 33 bzw. 15; 28; 43) erzeugt wird, zur Durchführung des Verfahrens nach einem der Ansprüche 1 bis 7, dadurch gekennzeichnet, daß die Prüfschaltung die Potentiale bzw. Potentialänderungen oder den Strom bzw. die Stromänderungen zwischen den Elektroden (18, 16; 19, 15; 32, 29; 33, 28; 43) für mindestens die erste und zweite Feldstärke in eine Auswertestufe (47; 52) eingibt, in der die für die Bestimmung eines Rauch- bzw. Verschmutzungszustands vorgegebenen Potential- bzw. Stromschwellwerte für die erste und zweite Feldstärke gespeichert und mit dem Potential bzw. der Potentialänderung oder dem gemessenen Strom oder der Stromänderung verglichen werden und eine Verschmutzungssignalstufe (54) vorgesehen ist, die ein Verschmutzungssignal erzeugt, wenn der Schwellwert für den Verschmutzungszustand erreicht oder überschritten wird.

9. Melder nach Anspruch 8, dadurch gekennzeichnet, daß mindestens ein Verschmutzungs- (49), Vorwarn- (50) und Alarmschwellwert (48) gespeichert sind.

10. Melder nach Anspruch 8 oder 9, dadurch gekennzeichnet, daß die Prüfschaltung bei Erreichen des Vorwarnschwellenwerts (50) eine vorgegebene Zeit aktiviert bleibt, jedoch inaktiviert wird, wenn nach der vorgegebenen Zeit der Alarmschwellenwert (48) nicht erreicht wird oder das gemeinsame Potential oder der Strom bei der zweiten Feldstärke unter einen weiteren niedrigen vorgegebenen Potential- bzw. Stromwert fällt.

11. Melder nach einem der Ansprüche 8 bis 10, dadurch gekennzeichnet, daß die Prüfschaltung im Ionisationsrauchmelder angeordnet ist.

12. Melder nach einem der Ansprüche 8 bis 10, gekennzeichnet durch eine mit einzelnen Ionisationsrauchmeldern (40) verbundene von diesen getrennte zentrale Prüfschaltung.

13. Melder nach einem der Ansprüche 8 bis 12, dadurch gekennzeichnet, daß die Prüfschaltung eine Umschaltvorrichtung (44) enthält, die durch Anlegen unterschiedlicher Speisespannungen (U_{N}, U_{P}) die Feldstärke in der Meßkammer (41) ändert.

14. Melder nach einem der Ansprüche 8 bis 13, dadurch gekennzeichnet, daß die Prüfschaltung kontinuierlich oder intermittierend betrieben wird.

15. Melder nach einem der Ansprüche 8 bis 14, dadurch gekennzeichnet, daß die Prüfschaltung zur Veränderung der Ansprechempfindlichkeit den vorgegebenen Alarmschwellenwert (48) nach Maßgabe der Abweichungen der von der Prüfschaltung bestimmten Meßpotentiale oder Meßströme von vorgegebenen Ausgangswerten ändert.

16. Melder nach einem der Ansprüche 8 bis 15, dadurch gekennzeichnet, daß der Ionisationsrauchmelder (40) unwirksam gemacht wird, wenn der bei Verschmutzung bestimmte Potential- oder Stromwert sich dem Alarmschwellenwert (48) annähert.

17. Melder nach Anspruch 8, dadurch gekennzeichnet, daß die Meßkammer (26) mindestens zwei Elektrodenpaare (32, 29; 33, 28) enthält, die an unterschiedliche Spannungen angeschlossen sind und die Meßelektroden (28; 29) beider Elektrodenpaare (32, 29, 33, 28) an die Prüfschaltung angeschlossen sind.

18. Melder nach Anspruch 8, dadurch gekennzeichnet, daß die Meßkammer (11) mindestens zwei getrennte, mit der Prüfschaltung verbundene Meßelektroden (15, 16) aufweist und eine gemeinsame Gegenelektrode (14), die zwei den Meßelektroden (15, 16) zugeordnete Elektrodenabschnitte (18, 19) aufweist, deren Abstände von den zugeordneten Meßelektroden (15, 16) unterschiedlich sind.

## Claims

1. A method for the operation of a smoke detection system having a chamber open to ambient atmosphere, said chamber containing a radioactive source for ionization of said chamber, said chamber having a first electrode (18; 32) connected to a DC supply voltage (45), and a measuring electrode (16; 29;43) whereby said DC supply voltage effects a corresponding first field strength generating an ionization current, with the distribution of said field strength depending upon the characteristics of said radioactive source and the atmosphere in said measuring chamber (11; 26; 41), the potential at said measuring electrode (16; 29; 43) or the current between said electrodes (16; 32 or 16; 29; 43), respectively, changing upon the entrance of smoke into said measuring chamber (11; 26) in dependence of the density of the smoke, said changing being measured in order to generate a smoke alarm signal if a first predetermined value is reached, at least a further field strength being generated in said measuring chamber (11; 26; 41) for test purposes, with the potential value measured at said further field strength being an indication of the contamination in said measuring chamber (11; 26; 41), characterized by the following method steps:
a) said further field strength is selected such that in case of smoke on the one side according to the agglomeration of the law of ions and in case of a contamination of said radioactive source on the other side a significantly different field strength distribution or a significantly different ionization current, respectively, results, and at least a further measuring of said potential at said measuring electrode or of said ionization current is carried out,
b) the potential value or current value, respectively, yielded by said further measuring (potential at point M or N; B or K; P or R; Q or P; S or T) is compared with known measuring values referred to said measuring chamber in a smokeless state or to an actual potential or current value, respectively, measured or calculated, respectively, for the smokeless or approximately smokeless state,
c) from the difference or the relation of said further and said known measuring values (a1, b1; a2, b2; x, y; d, f; m1, r1, m2, r2) the existence of smoke in said measuring chamber (11; 26; 41) or the contamination of said radioactive source, respectively, is derived.

2. The method of claim 1, wherein in case of an elevated field strength and a relatively large change of said potential or said current, respectively, (b2; f; r2) a contamination is assumed while in case of a relatively small change of said potential or said current, respectively, (a2; d; m2) the existence of smoke in said measuring chamber (11; 26; 41) is assumed.

3. The method of claim 1 or 2, wherein in case of a reduced field strength and a relatively large change of said potential or said current, respectively (a1; m1), the existence of smoke in said measuring chamber is assumed while in case of a relatively small change of said potential or said current, respectively, (b1; r1) a contamination in said measuring chamber (11; 26; 41) is assumed.

4. The method of one of the claims 1 to 3, wherein the determination of said potential or the change of said potential, respectively, takes place at said second field strength when said potential for said first field strength reaches a predetermined value.

5. The method of one of the claims 1 to 3, wherein the determination of said potential or the change of said potential, respectively, for said second field strength takes place in accordance with a predetermined time program.

6. The method of one of the claims 1 to 3, wherein said measuring of said potential at said measuring electrode (15; 28; 43) at at least a second field strength is initiated latest when said measured potential at said first field strength reaches an alarm threshold value.

7. The method of one of the claims 1 to 6, wherein said potentials at said measuring electrode (15; 28; 43) are measured for at least one field strength above and at least one field strength below said first field strength (operational field strength).

8. An ionization detection smoke system comprising a measuring chamber (11; 26; 41) adapted to be ionized by a radioactive source, said measuring chamber including a first electrode (18; 32) connected to supply DC voltage (45) and a measuring electrode (16; 29; 43), a first field strength generating an ionization current existing in said measuring chamber, the amount thereof depending upon the characteristics of the radioactive source and the atmosphere in said measuring chamber, with said potential at said measuring electrode (16; 29; 43) or said ionisation current between said electrodes (18; 32; 16; 29; 43) changing upon entry of smoke into said measuring chamber in dependence of the density of the smoke and being measured by a test circuit in order to generate a smoke alarm signal if said potential or said current, respectively, reaches a first predetermined value, a second field strength in said measuring chamber (11; 26; 41) between said electrodes (19; 33; 15; 28; 43) being generated to carry out the method of one of the claims 1 to 7, characterized in that said test circuit transmits said potential values or the changes of said potential values or said current or said current changes, respectively, between said electrodes (18, 16; 19, 15; 32, 29; 33, 28; 43) for at least said first and said second field strength to an evaluation circuit (47; 52) wherein predetermined threshold values for said potential or said current values for said first and said second field strength are stored representing the smoke or the contamination state, respectively, for a comparison with said potential or said potential change or said measured current or said current change, respectively, and an alarm signal circuit (54) is provided generating a contamination signal if said threshold for the contamination state is reached or exceeded.

9. The system of claim 8, wherein at least a contamination (49), a pre-alarm (50) and an alarm threshold (48) are stored.

10. The system of claim 8 or 9, wherein said test circuit is activated a predetermined time duration upon arrival of said pre-alarm threshold (50), however, is deactivated if said alarm threshold value (48) is not reached after said predetermined time duration or if said common potential or said current at said second field strength, respectively, goes below a further lower predetermined potential or current value.

11. The system of one of the claims 8 to 10, wherein said test circuit is included inside the smoke detector.

12. The system of one of the claims 8 to 10, wherein a central separate test circuit is provided connected to individual smoke detectors (40).

13. The system of one of the claims 8 to 12, wherein said test circuit includes a switch means (44) which changes said field strength in said measuring chamber (41) by supply of different DC voltages (U_{N}, U_{P}).

14. The system of one of the claims 8 to 13, wherein said test circuit is operated continuously or intermittently.

15. The system of one of the claims 1 to 14, wherein in order to change the sensitivity said test circuit changes said predetermined alarm threshold (48) in dependence of deviations of said measured potentials or said measured currents, respectively, from predetermined initial values.

16. The system of one of the claims 8 to 15, wherein said system is made ineffective if said potential or said current value measured upon contamination approximates the alarm threshold (48)

17. The system of claim 8, wherein said measuring chamber (26) includes at least two pairs of electrodes (32, 29; 33, 28) connected to different voltages and said measuring electrodes (28; 29) of both of said pairs of electrodes (32, 29, 33, 28) are connected to said test circuit.

18. The system of claim 8, wherein said measuring chamber 11 includes at least two separate measuring electrodes (15, 16) connected to said test circuit, said measuring chamber (11) including a common counterelectrode (14) having two electrode portions (18, 19) associated with said measuring electrodes (15, 18), said portions having different distances from said associated measuring electrodes (15, 16).

## Revendications

1. Procédé pour le fonctionnement d'un détecteur de fumée à ionisation, qui comporte une chambre de mesure (11; 26; 41) accessible à l'air ambiant et pouvant être ionisée par une source radioactive, qui possède une première électrode (18; 32) reliée à une tension d'alimentation continue (45), ainsi qu'une électrode de mesure (16; 29; 43), à travers laquelle il règne une première intensité de champ fonction de la tension continue, créant un courant d'ions et présentant une répartition de l'intensité de champ, qui dépend de la nature de la source radioactive et de l'atmosphère dans la chambre de mesure (11; 26; 41), étant entendu que le potentiel de l'électrode de mesure (16; 29; 43), et du courant entre les électrodes (respectivement 18; 32 et 16; 29; 43) se modifie, dans le cas d'une arrivée de fumée dans la chambre de mesure (11; 26; 41), en fonction de l'épaisseur de la fumée et qu'il est mesuré pour provoquer un signal d'alarme de fumée, s'il atteint une première valeur pré-déterminée, et étant entendu que, dans la chambre de mesure (11; 26; 41), on crée au moins une deuxième intensité de champ à titre de contrôle, la valeur du potentiel, mesurée dans le cas de cette nouvelle intensité de champ, permettant de détecter un encrassement dans la chambre de mesure (11; 26; 41),
caractérisé par les étapes suivantes du procédé:
a) la nouvelle intensité de champ est choisie de telle façon que dans le cas de fumée, d'une part, d'après la loi de fixation de petits ions, et dans le cas d'un encrassement de la source radioactive, d'autre part, il s'établit une répartition des intensités de champ nettement différente, ou un courant d'ions nettement différent, et qu'on procède au moins à une nouvelle mesure du potentiel des électrodes de mesure ou du courant d'ions,
b) la valeur du potentiel, ou celle du courant, obtenue lors de la nouvelle mesure (Potentiel au point M ou N; B ou K; P ou R; Q ou P; S ou T) est comparée avec des valeurs de mesure connues, qui sont relatives à la chambre de mesure à l'état non enfumé ou à une valeur obtenue par une mesure préalable du potentiel, ou du courant, ou obtenue par le calcul, à l'état sans fumée, ou sensiblement sans fumée ( MK nouveau, potentiel aux points A, C, L; O, L, R; U),
c) à partir de la différence, ou du rapport, des nouvelles valeurs et des valeurs connues (a1, b1; a2, b2; x, y; d, f; m1, r1; m2, r2), on décide s'il y a présence de fumée dans la chambre de mesure (11; 26; 41) ou encrassement de la source radioactive.

2. Procédé suivant la revendication 1, caractérisé en ce que, pour une augmentation de l'intensité de champ, dans le cas d'une variation relativement importante du potentiel ou du courant (b2; f; r2), on se trouve en présence d'un encrassement, et, dans le cas d'une variation relativement petite du potentiel ou du courant (a2; d; m2), on se trouve en présence de fumée dans la chambre de mesure (11; 26; 41)

3. Procédé suivant la revendication 1 ou la revendication 2, caractérisé en ce que, pour une diminution de l'intensité de champ, dans le cas d'une variation relativement importante du potentiel ou du courant (a1; m1), on admet qu'il s'agit de fumée, et dans le cas d'une variation relativement petite du potentiel ou du courant (b1; r1), on admet qu'il s'agit d'un encrassement dans la chambre de mesure (11; 26; 41).

4. Procédé suivant l'une quelconque des revendications 1 à 3, caractérisé en ce que la détermination du potentiel ou la variation du potentiel pour la deuxième intensité de champ se fait quand le potentiel pour la première intensité de champ atteint une valeur prédéterminée.

5. Procédé suivant l'une quelconque des revendications 1 à 3, caractérisé en ce que la détermination du potentiel ou la variation du potentiel pour la nouvelle intensité de champ se fait d'après un programme chronologique pré-déterminé.

6. Procédé suivant l'une quelconque des revendications 1 à 3, caractérisé en ce qu'une mesure du potentiel sur l'électrode de mesure (15; 28; 43) pour au moins une deuxième intensité de champ est lancée quand le potentiel de mesure a atteint, pour la première intensité de champ, une valeur seuil d'alarme.

7. Procédé suivant l'une quelconque des revendications 1 à 6, caractérisé en ce qu'on mesure les potentiels sur l'électrode de mesure (15; 28; 43), pour au moins une intensité de champ supérieure à la première intensité de champ (intensité de champ de service), et pour au moins une intensité de champ inférieure à la première intensité de champ.

8. Détecteur de fumée à ionisation comportant une chambre de mesure (11; 26; 41) accessible à l'air ambiant et pouvant être ionisée par une source radioactive, qui comprend une première électrode (18; 32) reliée à une tension d'alimentation continue (45), ainsi qu'une électrode de mesure (16; 29; 43), électrodes entre lesquelles règne une première intensité de champ fonction de la tension continue, créant un courant d'ions et dépendante de la nature de la source radioactive et de l'atmosphère dans la chambre de mesure (11; 26; 41), étant entendu que le potentiel de l'électrode de mesure (16; 29; 43), ou le courant entre les électrodes, (respectivement 18; 32 et 16; 29; 43), se modifie, dans le cas d'une arrivée de fumée dans la chambre de mesure (11; 26; 41), en fonction de l'épaisseur de la fumée, et qu'il est mesuré, au moyen d'un circuit de contrôle, pour provoquer un signal d'alarme de fumée, si le potentiel, ou le courant, atteint une première valeur pré-déterminée, et avec lequel, dans la chambre de mesure (11; 26; 41), on crée une deuxième intensité de champ entre les électrodes (respectivement 19; 33 et 15; 28; 43),pour la mise en oeuvre du procédé suivant l'une quelconque des revendications 1 à 7,
caractérisé en ce que le circuit de contrôle fait entrer dans un étage d'interprétation (47; 52) respectivement les potentiels et les variations de potentiel, ou le courant et les variations de courant, entre les électrodes (18, 16; 19, 15; 32, 29; 33, 28; 43) pour au moins la première intensité de champ et la deuxième intensité de champ, étage d'interprétation (47; 52) dans lequel on met en mémoire, pour la détermination respective d'un état comportant de la fumée et d'un état dû à un encrassement, les valeurs de seuil de potentiel et de courant correspondant à la première et à la deuxième intensité de champ, et avec lequel respectivement le potentiel et la variation de potentiel, ou le courant mesuré et la variation de courant, sont comparés, et il est prévu un étage (54) de signal correspondant à un encrassement, étage qui crée un signal d'encrassement si la valeur de seuil pour l'état d'encrassement est atteinte ou dépassée.

9. Détecteur de fumée à ionisation suivant la revendication 8, caractérisé en ce que l'on met en mémoire au moins des valeurs de seuil correspondant à un encrassement (49), à une pré-alarme (50) et à une alarme (48).

10. Détecteur de fumée à ionisation suivant l'une quelconque des revendications 8 à 10, caractérisé en ce que, lorsque la valeur seuil correspondant à une pré-alarme (50) est atteinte, le circuit de contrôle reste activé pendant un temps pré-déterminé, mais n'est pas activé quand, après le temps prédéterminé, la valeur de seuil correspondant à l'alarme (48) n'est pas atteinte ou que le potentiel commun, ou le courant, pour la deuxième intensité de champ, tombe en-dessous d'une autre valeur basse déterminée du potentiel ou du courant.

11. Détecteur de fumée à ionisation suivant l'une quelconque des revendications 8 à 10, caractérisé en ce que le circuit de contrôle est placé dans le détecteur de fumée à ionisation.

12. Détecteur de fumée à ionisation suivant l'une quelconque des revendications 8 à 10, caractérisé par un circuit de contrôle central, relié à différents détecteurs de fumée à ionisation (40), et séparé de ces derniers.

13. Détecteur de fumée à ionisation suivant l'une quelconque des revendications 8 à 12, caractérisé en ce que le circuit de contrôle comporte un dispositif de commutation (44) qui fait varier l'intensité de champ dans la chambre de mesure (41) en appliquant des tensions d'alimentation (UN, Up) différentes.

14. Détecteur de fumée à ionisation suivant l'une quelconque des revendications 8 à 13, caractérisé en ce que le circuit de contrôle fonctionne soit en continu, soit de façon intermittente.

15. Détecteur de fumée à ionisation suivant l'une quelconque des revendications 8 à 14, caractérisé en ce que le circuit de contrôle, pour modifier la sensibilité de réponse, modifie, en partant des valeurs initiales prédéfinies, la valeur de seuil correspondant à l'alarme (48) d'après la détermination des écarts des potentiels de mesure, ou des courants de mesure, déterminés par le circuit de contrôle.

16. Détecteur de fumée à ionisation suivant l'une quelconque des revendications 8 à 15, caractérisé en ce que le détecteur de fumée à ionisation (40) est rendu non actif si la valeur de potentiel ou de courant déterminée dans le cas d'un encrassement s'approche de la valeur de seuil correspondant à l'alarme (48).

17. Détecteur de fumée à ionisation suivant la revendication 8, caractérisé en ce que la chambre de mesure (26) comporte au moins deux couples d'électrodes (32, 29; 33, 28) qui sont raccordés à des tensions différentes, et en ce que les électrodes de mesure (28; 29) des deux couples d'électrodes (32, 29; 33, 28) sont raccordées au circuit de contrôle.

18. Détecteur de fumée à ionisation suivant la revendication 8, caractérisé en ce que la chambre de mesure (11) présente au moins deux électrodes de mesure séparées (15, 16), reliées au circuit de contrôle, et une contre-électrode commune (14) présentant deux sections d'électrode (18, 19), associées aux électrodes de mesure (15, 16), et dont les distances aux électrodes de mesure (15, 16) associées sont différentes.
